# EUROPÄISCHE PATENTSCHRIFT

(11) **EP 4 053 362 B1**
(45) Veröffentlichungstag und Bekanntmachung des Hinweises auf die Patenterteilung: **25.09.2024**
(21) Anmeldenummer: 22158740.5
(22) Anmeldetag: 25.02.2022
(51) Int. Cl.: E05B 17/14, E05B 17/18, E05B 63/00, E05B 35/00, E05C 9/02, E05C 19/00, E05B 63/14, E05B 47/00, G07F 11/00, E05D 11/10, E05D 3/12

(54) **VERKAUFSAUTOMAT**
VENDING MACHINE
DISTRIBUTEUR AUTOMATIQUE

(30) Priorität: 01.03.2021 DE 102021104790
(43) Veröffentlichungstag der Anmeldung: 07.09.2022
(73) Patentinhaber: Wanzl GmbH & Co. KGaA, 89340 Leipheim (DE)
(72) Erfinder: Brecheisen, Matthias, 86863 Langeneufnach (DE); Lutzenberger, Thomas, 87739 Loppenhausen (DE)

(56) Entgegenhaltungen:
- EP-A1- 3 591 148
- JP-A- 2005 182 126
- JP-A- 2010 003 289
- US-A1- 2004 177 794
- US-B1- 6 293 207

## Beschreibung

Die vorliegende Erfindung betrifft einen Verkaufsautomaten, beispielsweise Ticketautomaten, Fahrausweisautomaten, Parkausweisautomaten, Warenverkaufs- oder Dienstleistungsautomaten.

Im Stand der Technik ist die DE 19806383 A1 bekannt, die einen Verkaufsautomaten beschreibt, in dem ein Abschnitt für den Bezahlvorgang, zumindest ein weiterer Abschnitt für Waren und ein dritter Abschnitt für Tickets angeordnet sind. Der Automat umfasst eine Tür, die mit einem Bolzen verschlossen werden kann, wobei durch das Betätigen dieses Bolzens weitere Verschlussmechanismen ausgelöst werden. Das Dokument US 6371581 offenbart einen Verkaufsautomaten mit oberen und unteren Scharnierelementen an seinem Türelement, wodurch die erforderliche Tiefe des Automaten verringert werden kann. Das Dokument US 2014182208 beschreibt einen Verkaufsautomaten, bei dem die Tür ohne Verwendung von Schrauben befestigt ist. Die US 2004156167 zeigt einen Schaltschrank, an dessen Tür ein zusätzliches Türelement angeordnet ist, sodass die mechanische Stabilität der Tür erhöht werden kann. Das Dokument US 5503440 A beschreibt ein Steuerelement, mit dem zumindest zwei Türen separat angesteuert werden können, wodurch der Zugang zu einem Schaltschrank bestimmt werden kann. Die DE 19806383 zeigt einen Verschlussmechanismus für eine Tür eines Verkaufsautomaten, bei dem in einer besonderen Weise ein Verriegelungsbolzen eingesetzt wird. Das Dokument DE 19807172 beschreibt einen Verschlussmechanismus für die Tür eines Verkaufsautomaten, wobei an einer Verschlussstange eine Zahnung angeordnet ist, die mit einem Zahnrad kämmt. Hierdurch kann mit einem Steckschlüssel die Tür geöffnet werden. Außerdem ist ein Verriegelungselement vorgesehen, sodass bei eingestecktem Steckschloss eine Bewegung des Verriegelungselements verhindert wird. Weiterhin zeigt die JP 2010 003289 A einen Verkaufsautomaten bei dem die Tür von dem Verkaufsautomaten separiert werden kann. Hierfür ist ein Scharnierband vorgesehen. Die JP 2005 182126 A beschreibt ebenfalls eine Scharnieranordnung zum Anbringen einer Tür an einem Verkaufsautomaten.

Die EP3 591 148 A1 ferner offenbart darüber hinaus eine Sperrvorrichtung, die per Fernsteuerung ansteuerbar ist.

Die WO 2018137933 zeigt einen Verkaufsautomaten, dessen Vorderfront vollständig aus Glas besteht.

In Ticketautomaten werden hohe Geldbeträge, sowie geldwertes Papier gelagert. Daher muss die Verriegelung eines Ticketautomaten ein hohes Maß an Einbruchsicherheit gewährleisten. Die Entriegelung der Tür des Ticketautomaten hingegen sollte einfach und benutzerfreundlich ausgeführt sein. Außerdem sollte die Wartung und die Instandhaltung des Ticketautomaten bzw. Verkaufsautomaten durch einen großen Öffnungswinkel der Tür erleichtert werden.

Eine Aufgabe ist daher, einen Verkaufsautomaten zur Verfügung zu stellen, der eine hohe Sicherheit gegenüber einem Einbruchsversuch oder Vandalismus gewährleistet und der die Wartung und Instandhaltung in einer einfachen und komfortablen Weise ermöglicht.

Erfindungsgemäß wird ein Verkaufsautomat zur Verfügung gestellt, beispielsweise Ticketautomat, Fahrausweisautomat, Parkausweisautoamt, Warenverkaufs- oder Dienstleistungsautomat, wobei der Verkaufsautomat eine Tür zur Wartung und Instandhaltung aufweist, umfassend: eine Verriegelungsvorrichtung zum Sperren der Tür, wobei die Verriegelungsvorrichtung eine Sperrvorrichtung zum Blockieren eines Schlosses aufweist, wobei die Sperrvorrichtung per Fernsteuerung ansteuerbar ist und ein Türscharniersystem mit mindestens einem ersten Scharnierbolzen, wobei der erste Scharnierbolzen aushängbar ist, wodurch die Beschränkung des Öffnungswinkels aufgehoben wird, und/oder mit mindestens einem Scharnierband, wobei das Scharnierband aushängbar ist, wodurch die Tür von dem Verkaufsautomaten separiert werden kann.

Ein Türscharniersystem eines Ticketautomaten bildet die Verbindung zwischen einem Automatengehäuse und seiner Tür. Erfindungsgemäß ist das Scharnier so ausgeführt, dass ein Öffnungswinkel der Tür von über 140° möglich ist. Dies wird dadurch erreicht, dass von zwei parallel ausgerichteten Scharnierbolzen, ein Scharnierbolzen ausgehängt werden kann.

Außerdem wird ein aushängefähiges Scharnierband zur Verfügung gestellt, um bei einer Beschädigung der Tür, diese zerstörungsfrei vom Automatengehäuse trennen und ersetzen zu können.

Beispielhafte Ausführungsformen werden in den abhängigen Ansprüchen beschrieben.

Gemäß einer beispielhaften Ausführungsform der Erfindung wird ein Verkaufsautomat zur Verfügung gestellt, wobei die Tür um einen ersten Scharnierbolzen und um einen zweiten Scharnierbolzen verschwenkbar ist, wobei der erste Scharnierbolzen aushängbar ist, wodurch sich der Öffnungswinkel der Tür erhöht.

Durch die Anordnung von zwei parallel verlaufenden Scharnierbolzen kann das Öffnen der Tür in zwei Stufen erfolgen. In einer ersten Stufe wird die Tür um den ersten Scharnierbolzen gedreht. Danach wird der erste Scharnierbolzen ausgehängt und die Tür kann dadurch weiter geöffnet werden, da die Tür um den zweiten Scharnierbolzen geschwenkt werden kann.

Erfindungsgemäß wird ein Verkaufsautomat zur Verfügung gestellt, wobei der Verkaufsautomat einen oder mehrere erste Scharnierbolzen aufweist und einen oder mehrere zweite Scharnierbolzen, wobei beim Öffnen der Tür, die Tür zunächst um den Scharnierbolzen geschwenkt werden kann und in einem weiteren Schritt die Tür um den zweiten Scharnierbolzen geschwenkt werden kann.

Erfindungsgemäß wird ein Verkaufsautomat zur Verfügung gestellt, wobei der Verkaufsautomat einen Hebel aufweist, um den ersten Scharnierbolzen auszuhängen.

Mit einem Hebel können die ersten Scharnierbolzen einfach und komfortabel ausgehängt werden.

Gemäß einem weiteren Ausführungsbeispiel der vorliegenden Erfindung wird ein Verkaufsautomat zur Verfügung gestellt, wobei das Türscharniersystem innerhalb des Verkaufsautomaten angeordnet ist.

Durch die Anordnung des Türscharniersystems innerhalb des Verkaufsautomaten kann die Einbruchssicherheit erhöht werden.

In einer weiteren erfindungsgemäßen Ausführungsform wird ein Verkaufsautomat zur Verfügung gestellt, wobei die Verriegelungsvorrichtung mindestens drei Sicherungsebenen aufweist, die durch eine jeweilige Schlüssel-/Schloss-Kombination entriegelbar sind.

Die Anordnung mehrerer Sicherungsebenen steigert die Einbruchssicherheit.

In einer weiteren erfindungsgemäßen Ausführungsform wird ein Verkaufsautomat zur Verfügung gestellt, wobei die Verriegelungsvorrichtung als eine Sicherungsebene einen zweiten Schlüssel und ein zweites Schloss aufweist, wobei nach Betätigung des zweiten Schlüssels das zweite Schloss aus der Verriegelungsvorrichtung entnehmbar ist, wodurch der Zugang zu einem dritten Schloss ermöglicht wird.

Gemäß einer beispielhaften Ausführungsform der Erfindung wird ein Verkaufsautomat zur Verfügung gestellt, wobei das zweite Schloss durch einen Sperrbolzen einer Sperrvorrichtung fixierbar ist, wodurch das Entnehmen des zweiten Schlosses aus der Verriegelungsvorrichtung verhindert wird.

Durch eine Sperrvorrichtung, die per Funk ansteuerbar ist, kann das Entriegeln des Verkaufsautomaten verhindert werden, falls einer oder mehrere Schlüssel verloren gegangen sind.

Gemäß einer beispielhaften Ausführungsform der Erfindung wird ein Verkaufsautomat zur Verfügung gestellt, wobei der Verkaufsautomat einen oder mehrere Sperrhaken zum Schließen der Tür aufweist, die durch ein Schubgestänge aus der Verriegelung gelöst werden können und/oder wobei durch die Betätigung des dritten Schlosses die Verriegelung der Sperrhaken lösbar ist.

Gemäß einer beispielhaften Ausführungsform der Erfindung wird ein Verkaufsautomat zur Verfügung gestellt, wobei ein Sperrhaken in einer Ecke der Tür angeordnet ist.

Durch die Anordnung von Sperrhaken in den Ecken des Verkaufsautomaten erhöht sich die Einbruchssicherheit des Automaten.

Als eine Idee der Erfindung kann angesehen werden, einen Verkaufsautomaten bereitzustellen, der einen Verriegelungsmechanismus mit mehreren Sicherheitsebenen aufweist. Eine Sicherheitsebene stellt ein Schloss als Vierkant dar, das durch einen Vierkantschlüssel mit einer Drehung, beispielsweise um 30°, geöffnet werden kann, wodurch Sperrhaken entriegelt werden. Hierzu wird ein Schubgestänge betätigt, das die Sperrhaken aus der Verankerung lösen. Insbesondere wird eine Vielzahl von Sperrhaken vorgesehen, um ein gewaltsames Öffnen der Tür zu verhindern. Insbesondere weist die Tür des erfindungsgemäßen Verkaufsautomaten aushängbare Scharnierbolzen auf, wodurch eine Beschränkung der Bewegungsmöglichkeit durch die Scharnierbolzen überwunden werden kann. Außerdem weist der erfindungsgemäße Verkaufsautomat mehrere einzelne Schlüssel-/Schlosssysteme auf, wodurch die Sicherheit gesteigert werden kann. Zumindest ein Schlüssel-Schlosssystem kann per Funk oder über einen Internetanschluss gesperrt werden. Hierdurch kann von einer zentralen Stelle, beispielsweise bei verloren gegangenem Schlüssel, die entsprechende Tür verriegelt werden.

Weitere Einzelheiten und Vorteile der Erfindung werden anhand der in den Zeichnungen dargestellten Ausführungsbeispiele deutlich. Es zeigen:
- Fig. 1: eine geöffnete Tür 4 eines Verkaufsautomaten,
- Fig. 2: einen Ausschnitt der Fig. 1 mit den aushängbaren Scharnierbolzen 2 und den Scharnierbändern 3,
- Fig. 3: und 4 weitere Detailausschnitte der Figur 1 mit einem aushängefähigen Scharnierbolzen 2 und einem aushängefähigen Scharnierband 3,
- Fig. 5: in einer perspektivischen Darstellung die Tür 4 des Verkaufsautomaten mit einem ersten Scharnierbolzen 2, einem zweiten Scharnierbolzen 7 und einem Scharnierband 3, wobei die Tür 4 geschlossen ist,
- Fig. 6: in einer weiteren perspektivischen Darstellung die maximal geöffnete Tür 4 bei nicht ausgehängtem Scharnierbolzen 2, hierbei ergibt sich ein maximaler Öffnungswinkel von 90°,
- Fig. 7: in einer Draufsicht die Tür 4 des Verkaufsautomaten, wobei der Scharnierbolzen 2 bzw. die Vielzahl an Scharnierbolzen 2 ausgehängt sich. Die Tür 4 schwenkt daher nicht um den oder die Scharnierbolzen 2, sondern um den oder die Scharnierbolzen 7,
- Fig. 8: in einer perspektivischen Darstellung den ausgehängten Scharnierbolzen 2, sodass die Tür 4 des Verkaufsautomaten um den Scharnierbolzen 7 verschwenkbar ist,
- Fig. 9: eine geöffnete Tür 4 eines Verkaufsautomaten, wobei mit der Betätigung des Hebels 5 der Scharnierbolzen 2 bzw. die Vielzahl der Scharnierbolzen 2 ausgehängt werden können,
- Fig. 10a: einen Ticketautomaten 17 mit einer Schutzrosette 12,
- Fig. 10b: den Ticketautomaten 17 mit einer verschobenen Schutzrosette 12, sodass ein zweites Schloss 11 zugänglich wird,
- Fig. 10c: das Einführen eines Schlüssels 13 in das zweite Schloss 11,
- Fig. 10d: das Entnehmen des zweiten Schlosses 11 aus der Verriegelungsvorrichtung 8, wodurch ein drittes Schloss zugänglich wird,
- Fig. 10e: das Einführen eines dritten Schlüssels 15, ein Vierkantschlüssel, in die Verriegelungsvorrichtung 8,
- Fig. 10f: das Öffnen der Tür 4 durch die Betätigung des dritten Schlüssels 15,
- Fig. 11a: das zweite Schloss 11 und die Sperrvorrichtung 19 mit nicht vorgeschobenem Sperrbolzen 18, sodass das Schloss 11 entnommen werden kann,
- Fig. 11b: das zweite Schloss 11, wobei der Sperrbolzen 18 vorgeschoben ist, wodurch das zweite Schloss 11 fixiert ist, und das zweite Schloss 11 nicht aus der Verriegelungsvorrichtung entnommen werden kann und
- Fig. 12: das dritte Schloss 14, mit dem Sperrhaken 16, der aus seiner Verriegelung gelöst werden kann.

Fig. 1 zeigt einen Verkaufsautomaten bzw. Ticketautomaten, mit einer geöffneten Tür 4, in der ein Verriegelungsmechanismus 1 angeordnet ist. Durch diesen Verriegelungsmechanismus 1 können Haken/Sperrhaken 5 angesteuert werden, die eine Verriegelung der geschlossenen Tür 4 mit dem Automatengehäuse 6 des Ticketautomaten sicherstellen. Außerdem weist der Ticketautomat einen Hebel 5 auf, mit dem Scharnierbolzen 2 ausgehängt werden können. Nach dem Aushängen der Scharnierbolzen 2 kann die Tür 4 weiter geöffnet werden. Hierdurch kann der Öffnungswinkel der Tür 4 vergrößert werden.

Fig. 2 zeigt einen Ausschnitt der Fig. 1 mit den aushängefähigen Scharnierbolzen 2 und dem Scharnierband 3.

Fig. 3 zeigt einen aushängefähigen Scharnierbolzen 2, mit einem Scharnierband 3.

Fig. 4 zeigt das Türscharniersystem mit dem Scharnierbolzen 2 und dem Scharnierband 3.

Fig. 5 zeigt in einer perspektivischen Ansicht von oben den aushängefähigen Scharnierbolzen 2, das Scharnierband 3 und einen weiteren Scharnierbolzen 7, um den die Tür 4 weiter geschwenkt werden kann, sobald der Scharnierbolzen 2 ausgehängt wurde. Hierdurch kann die Tür um mehr als 92° geöffnet werden.

Fig. 6 zeigt die Tür 4 mit ihrem maximalen Öffnungsgrad, allein durch die Schwenkung der Tür 4 um den Scharnierbolzen 2. Ein zusätzliches Schwenken der Tür 4 kann nur dadurch erreicht werden, dass der Scharnierbolzen 2 ausgehängt wird und dadurch ein Schwenken der Tür 4 um den Scharnierbolzen 7 ermöglicht wird.

Fig. 7 zeigt in einer Draufsicht das Schwenken der Tür 4 um den Scharnierbolzen 7, nachdem der Scharnierbolzen 2 ausgehängt wurde.

Fig. 8 zeigt die Situation der Fig. 7 in einer perspektivischen Darstellung mit dem ausgehängten Scharnierband 2, wodurch die Tür 4 um das Scharnierband 7 geschwenkt werden kann. Durch das sukzessive Schwenken der Tür 4 um einen ersten Scharnierbolzen 2 und danach um einen zweiten Scharnierbolzen 7 kann ein Öffnungswinkel der Tür 4 von über 90° ermöglicht werden.

Fig. 9 zeigt die Tür 4 des Ticketautomaten mit dem Hebel 5, durch dessen Betätigung die Scharnierbolzen 2 ausgehängt werden können.

Fig. 10 zeigt die Vorgehensweise bei der Öffnung eines Ticketautomaten, wobei die verschiedenen Sicherheitsebenen dargestellt werden.

Fig. 10a zeigt den Ticketautomaten 17 mit geschlossener Tür 4. Der Ticketautomat/Verkaufsautomat 17 weist einen Schließmechanismus/Verriegelungsmechanismus 8 auf, der durch eine Schutzrosette/Abdeckung 12 gegen Vandalismus geschützt ist.

Fig. 10b zeigt die Schutzrosette 12, auf der sich ein erstes Schloss 9 befindet, das mit einem speziellen Schlüssel 10 entriegelt werden kann. Durch die Entriegelung kann die Schutzrosette 12 derart verschoben werden, dass ein zweites Schloss 11 freigegeben wird.

Fig. 10c zeigt den zweiten Schlüssel 13, durch den das zweite Schloss 11 entriegelt werden kann.

Fig. 10d zeigt, dass durch die Entriegelung des zweiten Schlosses 11, dieses zweite Schloss 11 aus dem Verriegelungsmechanismus 8 entnommen werden kann. Hierdurch wird ein drittes Schloss freigegeben, das sich innerhalb des Verriegelungsmechanismus 8 befindet.

Fig. 10e zeigt einen dritten Schlüssel 15, der als Vierkantschlüssel ausgeformt sein kann. Dieser Schlüssel 15 kann in das dritte Schloss gesteckt werden und durch das Betätigen des drittes Schlüssels 15, insbesondere durch eine Drehung des dritten Schlüssels 15, kann die Verriegelung der Tür 4 des Ticketautomaten aufgehoben werden. Das dritte Schloss kann beispielsweise als ein Vierkant ausgebildet werden, wobei der erforderliche Schlüssel 15 für das dritte Schloss ein Vierkantschlüssel mit einer entsprechenden Ausnehmung zur Aufnahme des Vierkants sein kann.

Fig. 10f zeigt das entriegelte dritte Schloss, wodurch die Einrasthaken/Sperrhaken/Haken 16 aus ihrer Verriegelung gelöst werden können. Hierdurch kann die Tür 4 des Ticketautomaten 17 geöffnet werden.

Fig. 11a zeigt einen Ausschnitt aus der Rückseite der Tür 4 des Ticketautomaten 17 mit dem zweiten Schloss 11. Durch die Herausnahme des zweiten Schlosses 11 aus dem Verriegelungsmechanismus wird ein Zugang zu einem weiteren dritten Schloss ermöglicht, nach dessen Entriegelung die Tür 4 geöffnet werden kann. Erfindungsgemäß wird eine Sicherung vorgesehen, die die Entnahme des zweiten Schlosses 11 aus dem Verriegelungsmechanismus verhindern kann. Hierzu wird ein Sperrbolzen 18 vorgeschoben, der das zweite Schloss 11 fixiert, und damit dessen Herausnahme verhindert. Fig. 11a zeigt den nicht ausgefahrenen Sperrbolzen 18. Das zweite Schloss 11 ist daher nicht fixiert und kann aus dem Verriegelungsmechanismus entnommen werden.

Der Sperrmechanismus 19 kann insbesondere dann sinnvoll genutzt werden, wenn der zweite Schlüssel verloren wurde, und in falsche Hände geraten ist. In diesem Fall kann der missbräuchliche Einsatz des zweiten Schlüssels verhindert werden. Vorzugsweise weist der Sperrmechanismus 19 hierzu eine Möglichkeit auf, per Funk bzw. über einen Internetanschluss, angesteuert zu werden.

Fig. 11b zeigt den Verriegelungsmechanismus mit vorgeschobenem Sperrbolzen 18. Hierdurch kann das zweite Schloss 11 fixiert werden, wodurch es auch bei Benutzung des zweiten Schlüssels nicht aus dem Verriegelungsmechanismus entnommen werden kann. Eine Betätigung des dritten Schlosses ist in diesem Zustand ausgeschlossen. Die Tür des Ticketautomaten kann daher nicht geöffnet werden.

Fig. 12 zeigt das dritte Schloss 14 des Verriegelungsmechanismus, bei dem es sich um einen Vierkant handelt. Wird dieser Vierkant gedreht, beispielsweise um ca. 30°, werden die Sperrhaken/Einrasthaken/Haken 16 aus ihrer Verriegelung gelöst und die Tür 4 kann geöffnet werden.

Der erfindungsgemäße Verkaufsautomat bietet einen maximalen Schutz vor Einbruch auf. Hierzu weist die Tür des Verkaufsautomaten mehrere Sicherheitsebenen auf, die sich jeweils durch separate Schlösser auszeichnen. Außerdem kann die Tür durch das Lösen von beispielsweise acht Einsteckbolzen einfach getauscht werden. Durch die Verwendung von zwei separaten Scharnierbolzen, um die die Tür verschwenkt werden kann, kann der Öffnungswinkel der Tür auf über 180° erhöht werden, wodurch die Wartung und Instandhaltung des Verkaufsautomaten erleichtert werden kann. Vorteilhafterweise ist die komplette Scharniermechanik innerhalb des Verkaufsautomaten angeordnet, sodass ein Aufbrechen des Verkaufsautomaten verhindert werden kann.

Es sei angemerkt, dass der Begriff "umfassen" weitere Elemente oder Verfahrensschritte nicht ausschließt, ebenso wie der Begriff "ein" und "eine" mehrere Elemente und Schritte nicht ausschließt.

Die verwendeten Bezugszeichen dienen lediglich zur Erhöhung der Verständlichkeit und sollen keinesfalls als einschränkend betrachtet werden, wobei der Schutzbereich der Erfindung durch die Ansprüche wiedergegeben wird.

### LISTE DER BEZUGSZEICHEN

- 2: aushängefähiger Scharnierbolzen
- 3: Scharnierband
- 4: Tür des Ticketautomaten
- 5: Hebel zur Entriegelung des aushängefähigen Scharnierbolzens 2
- 6: Automatengehäuse des Ticketautomaten
- 7: Scharnierbolzen
- 8: Verriegelungsmechanismus/Schließmechanismus/Verschließvorrichtung/ Verriegelungsvorrichtung
- 9: erstes Schloss
- 10: erster Schlüssel für das erste Schloss 9
- 11: zweites Schloss
- 12: Abdeckung des Verriegelungsmechanismus 8 / Schutzrosette/Sicherungsrosette
- 13: zweiter Schlüssel für das zweite Schloss 11
- 14: drittes Schloss
- 15: dritter Schlüssel
- 16: Verriegelungshaken/Haken/Einrasthaken zur Verriegelung der Tür 4 des Ticketautomaten mit dem Automatengehäuse
- 17: Verkaufsautomaten, Ticketautomaten
- 18: Sperrbolzen
- 19: Sperrvorrichtung

## Patentansprüche

1. Verkaufsautomat (17), beispielsweise Ticketautomat, Fahrausweisautomat, Parkausweisautoamt, Warenverkaufs- oder Dienstleistungsautomat, wobei der Verkaufsautomat (17) eine Tür (4) zur Wartung und Instandhaltung aufweist, umfassend:
eine Verriegelungsvorrichtung (8) zum Sperren der Tür (4), wobei die Verriegelungsvorrichtung (8) eine Sperrvorrichtung (19) zum Blockieren eines Schlosses (11) aufweist und
ein Türscharniersystem mit mindestens einem ersten Scharnierbolzen (2), wobei der erste Scharnierbolzen (2) aushängbar ist, wodurch die Beschränkung des Öffnungswinkels aufgehoben wird, und/oder mit mindestens einem Scharnierband (3), wobei das Scharnierband (3) aushängbar ist, wodurch die Tür (4) von dem Verkaufsautomaten (17) separiert werden kann,
wobei der Verkaufsautomat (17) einen oder mehrere erste Scharnierbolzen (2) aufweist und einen oder mehrere zweite Scharnierbolzen (7), wobei beim Öffnen der Tür (4), die Tür (4) zunächst um den ersten Scharnierbolzen (2) geschwenkt werden kann und in einem weiteren Schritt die Tür (4) um den zweiten Scharnierbolzen (7) geschwenkt werden kann,
**dadurch gekennzeichnet, dass**
der Verkaufsautomat (17) weiterhin einen Hebel (5) aufweist, um den ersten Scharnierbolzen (2) auszuhängen und dass die Sperrvorrichtung (19) per Fernsteuerung ansteuerbar ist.

2. Verkaufsautomat (17) nach Anspruch 1, wobei die Tür (4) um den ersten Scharnierbolzen (2) und um den zweiten Scharnierbolzen (7) verschwenkbar ist, wobei der erste Scharnierbolzen (2) aushängbar ist, wodurch sich der Öffnungswinkel der Tür (4) erhöht.

3. Verkaufsautomat (17) nach einem der vorhergehenden Ansprüche, wobei das Türscharniersystem innerhalb des Verkaufsautomaten (17) angeordnet ist.

4. Verkaufsautomat (17) nach einem der vorhergehenden Ansprüche, wobei die Verriegelungsvorrichtung (8) mindestens drei Sicherungsebenen aufweist, die durch eine jeweilige Schlüssel-/Schloss-Kombination entriegelbar sind.

5. Verkaufsautomat (17) nach Anspruch 4, wobei die Verriegelungsvorrichtung (8) als eine Sicherungsebene einen zweiten Schlüssel (13) und ein zweites Schloss (11) aufweist, wobei nach Betätigung des zweiten Schlüssels (13) das zweite Schloss (11) aus der Verriegelungsvorrichtung (8) entnehmbar ist, wodurch der Zugang zu einem dritten Schloss (14) ermöglicht wird.

6. Verkaufsautomat (17) nach Anspruch 5, wobei das zweite Schloss (11) durch einen Sperrbolzen (18) einer Sperrvorrichtung (19) fixierbar ist, wodurch das Entnehmen des zweiten Schlosses (11) aus der Verriegelungsvorrichtung verhindert wird.

7. Verkaufsautomat nach einem der vorhergehenden Ansprüche, wobei der Verkaufsautomat einen oder mehrere Sperrhaken (16) zum Schließen der Tür (4) aufweist, die durch ein Schubgestänge aus der Verriegelung gelöst werden können und/oder wobei durch die Betätigung des dritten Schlosses (14) die Verriegelung der Sperrhaken (16) lösbar ist.

8. Verkaufsautomat nach Anspruch 7, wobei ein Sperrhaken (16) in einer Ecke der Tür (4) angeordnet ist.

## Claims

1. Vending machine (17), for example, ticket machine, travel permit machine, parking ticket machine, goods vending or service machine, wherein the vending machine (17) has a door (4) for maintenance and servicing, comprising:
a locking apparatus (8) for locking the door (4), wherein the locking apparatus (8) has a blocking apparatus (19) for blocking a lock (11), and
a door hinge system having at least a first hinge pin (2), wherein the first hinge pin (2) can be unhinged, whereby the limitation of the opening angle is cancelled, and/or having at least one strap hinge (3), wherein the strap hinge (3) can be unhinged, whereby the door (4) can be separated from the vending machine (17), wherein
the vending machine (17) has one or more first hinge pins (2) and one or more second hinge pins (7), wherein, when the door (4) is opened, the door (4) can first be pivoted about the first hinge pin (2) and, in another step, the door (4) can be pivoted about the second hinge pin (7),
**characterized in that** the vending machine (17) further has a lever (5) in order to unhinge the first hinge pin (2) and **in that** the blocking apparatus (19) can be controlled by means of remote control.

2. Vending machine (17) according to Claim 1, wherein the door (4) can be pivoted about the first hinge pin (2) and about the second hinge pin (7), wherein the first hinge pin (2) can be unhinged, whereby the opening angle of the door (4) increases.

3. Vending machine (17) according to either of the preceding claims, wherein the door hinge system is arranged within the vending machine (17).

4. Vending machine (17) according to any one of the preceding claims, wherein the locking apparatus (8) has at least three layers of security which can be unlocked by means of a respective key/lock combination.

5. Vending machine (17) according to Claim 4, wherein the locking apparatus (8) has as a layer of security a second key (13) and a second lock (11), wherein after activation of the second key (13) the second lock (11) can be removed from the locking apparatus (8), wherein the access to a third lock (14) is enabled.

6. Vending machine (17) according to Claim 5, wherein the second lock (11) can be fixed by means of a blocking pin (18) of a blocking apparatus (19), whereby the removal of the second lock (11) from the locking apparatus is prevented.

7. Vending machine according to any one of the preceding claims, wherein the vending machine has for closing the door (4) one or more blocking hooks (16) which can be released from the lock by means of a push rod assembly and/or wherein by activating the third lock (14) the locking of the blocking hooks (16) can be released.

8. Vending machine according to Claim 7, wherein a blocking hook (16) is arranged in a corner of the door (4).

## Revendications

1. Distributeur automatique (17), par exemple distributeur automatique de tickets, distributeur automatique de titres de transport, distributeur automatique de cartes de stationnement, distributeur automatique de marchandises ou de services, le distributeur automatique (17) présentant une porte (4) pour l'entretien et le maintien en bon état, comprenant :
un dispositif de verrouillage (8) servant au blocage de la porte (4), le dispositif de verrouillage (8) présentant un dispositif de blocage (19) servant au blocage d'une serrure (11) et
un système de charnière de porte comportant au moins un premier axe de charnière (2), le premier axe de charnière (2) pouvant être décroché, de sorte que la limitation de l'angle d'ouverture soit supprimée, et/ou comportant au moins une bande de charnière (3), la bande de charnière (3) pouvant être décrochée, de sorte que la porte (4) puisse être séparée du distributeur automatique (17),
le distributeur automatique (17) présentant un ou plusieurs premiers axes de charnière (2) et un ou plusieurs deuxièmes axes de charnière (7), et lors de l'ouverture de la porte (4), la porte (4) pouvant tout d'abord être pivotée autour du premier axe de charnière (2) et, dans une autre étape, la porte (4) pouvant être pivotée autour du deuxième axe de charnière (7),
**caractérisé en ce que**
le distributeur automatique (17) présente en outre un levier (5), afin de décrocher le premier axe de charnière (2), et **en ce que** le dispositif de blocage (19) peut être commandé par commande à distance.

2. Distributeur automatique (17) selon la revendication 1, la porte (4) étant pivotante autour du premier axe de charnière (2) et autour du deuxième axe de charnière (7), le premier axe de charnière (2) pouvant être décroché, de sorte que l'angle d'ouverture de la porte (4) soit augmenté.

3. Distributeur automatique (17) selon l'une des revendications précédentes, le système de charnière de porte étant disposé à l'intérieur du distributeur automatique (17).

4. Distributeur automatique (17) selon l'une des revendications précédentes, le dispositif de verrouillage (8) présentant au moins trois plans de fixation qui peuvent être déverrouillés par le biais d'une combinaison clé/serrure respective.

5. Distributeur automatique (17) selon la revendication 4, le dispositif de verrouillage (8) présentant, en tant que plan de fixation, une deuxième clé (13) et une deuxième serrure (11), la deuxième serrure (11) pouvant être retirée du dispositif de verrouillage (8) après l'actionnement de la deuxième clé (13), de sorte que l'accès à une troisième serrure (14) soit rendu possible.

6. Distributeur automatique (17) selon la revendication 5, la deuxième serrure (11) pouvant être fixée par le biais d'un axe de blocage (18) d'un dispositif de blocage (19), de sorte que le retrait de la deuxième serrure (11) du dispositif de verrouillage soit empêché.

7. Distributeur automatique selon l'une des revendications précédentes, le distributeur automatique présentant un ou plusieurs crochets de blocage (16) servant à la fermeture de la porte (4), lesquels peuvent être libérés du verrouillage par le biais d'une tringlerie de poussée et/ou le verrouillage des crochets de blocage (16) pouvant être libéré par l'actionnement de la troisième serrure (14).

8. Distributeur automatique selon la revendication 7, un crochet de blocage (16) étant disposé dans un coin de la porte (4).
